# EUROPÄISCHE PATENTSCHRIFT

(11) **EP 2 739 807 B1**
(45) Veröffentlichungstag und Bekanntmachung des Hinweises auf die Patenterteilung: **16.03.2016**
(21) Anmeldenummer: 12745631.7
(22) Anmeldetag: 02.08.2012
(51) Int. Cl.: E05D 15/38, E05F 5/10

(54) **BESCHLAGSYSTEM ZUM FÜHREN EINER VERSCHLUSSKLAPPE EINES MÖBELSTÜCKS**
HARDWARE SYSTEM FOR GUIDING THE CLOSURE FLAP OF A FURNITURE PIECE
SYSTÈME DE FERRURE POUR LE GUIDAGE D'UN VOLET DE FERMETURE D'UN MEUBLE

(30) Priorität: 05.08.2011 DE 102011109552
(43) Veröffentlichungstag der Anmeldung: 11.06.2014
(73) Patentinhaber: Steelcase Inc., Grand Rapids, Michigan 49508 (US)
(72) Erfinder: SCHIMANSKY, Robert, 83071 Stephanskirchen (DE)
(74) Vertreter: Andrae | Westendorp Patentanwälte Partnerschaft
(86) Internationale Anmeldenummer: PCT/EP2012/003305
(87) Internationale Veröffentlichungsnummer: WO 2013/020678

(56) Entgegenhaltungen:
- EP-A1- 2 088 270
- DE-U1- 20 307 207
- US-A- 2 189 233
- US-A1- 2004 174 101

## Beschreibung

Die vorliegende Erfindung betrifft ein Beschlagsystem zum Führen einer Verschlussklappe eines Möbelstücks nach dem Oberbegriff des Anspruches 1.

Entsprechende Beschlagsysteme sind hinlänglich bekannt und werden üblicherweise auf Innenseiten des Möbelstücks angeordnet bzw. befestigt. Üblicherweise umfassen die bekannten Beschlagsysteme eine Gestängekonstruktion, mittels der die Verschlussklappe mit dem Möbelstück gekoppelt ist.

Bei dem Möbelstück handelt es sich üblicherweise um einen Schrank oder um eine Schrankeinheit, so wie beispielsweise ein Hängeschrank. Jedoch kann der Schrank auch ein Teil eines Schranksystems mit mehreren Schrankmodulen sein, das mehrere Öffnungen aufweist, die jeweils mittels entsprechender Verschlussklappen verschließbar sind. Das Möbelstück kann auch beispielsweise ein Hängeschrank eines Schreibtisches unterhalb einer Schreibtischplatte oder ein Container sein.

In den aus dem Stand der Technik bekannten Beschlagsystemen kann eine Dämpfungseinrichtung vorgesehen sein, mittels der die Endphase der Bewegung der Verschlussklappe gedämpft wird. Durch eine entsprechende Dämpfung der Bewegung der Verschlussklappe wird die Verschlussklappe sanft in ihre Endstellung gebracht, wodurch die Auftreffgeschwindigkeit der Verschlussklappe auf den übrigen Korpus des Möbelstücks reduziert wird, so dass die Geräuschentwicklung als auch die Belastung sowohl für das Möbelstück als auch für die Verschlussklappe reduziert werden.

Da die bekannten Beschlagsysteme auf den Innenflächen von Seitenwänden von Möbelstücken aufgesetzt werden, führt dies zu einem Stauraumverlust innerhalb des Möbelstücks bzw. innerhalb des Schranks. Auch aufgrund der komplizierten Gestängekonstruktionen ist die Herstellung der Beschlagsysteme aufwendig und kostenintensiv.

Die DE 203 07 207 U1 offenbart einen Dreh-Schiebetür-Beschlag für Klappen oder Türen eines Schrankmöbels. In den jeweiligen zwei Seitenwänden des Schrankmöbels sind Nuten vorgesehen, in denen jeweils eine L-förmige Führungsschiene angeordnet ist. Die Führungsschiene umfasst eine erste Führungsnut und eine zweite Führungsnut, wobei die Führungsnut vertikal und die Führungsnut horizontal ausgerichtet sind. In den Führungsnuten und sind jeweils Führungsstifte der Klappe aufnehmbar und führbar. In der ersten Führungsnut sind Dämpfungsmittel in der Form von dämpfenden und/oder bremsenden Nocken angeordnet. Die Dämpfungsnocken bewirken eine Dämpfung des Bewegungsablaufes beim Drehen einer Klappe in die Schließstellung. Der untere der beiden Führungsstifte der Klappe ist mit den Dämpfungsnocken in Kontakt bringbar. Die Dämpfungsnocken üben dabei auf den Führungsstift eine der Gewichtskraft der Klappe entgegenwirkende Bremskraft aus, die kleiner als die durch den Führungsstifte auf die Dämpfungsmittel ausgeübte Gewichtskraft ist.

Die US 2004/0 174 101 A1 offenbart einen Schließpuffer, der einen Zylinder, eine Kolbenstange, die in den Zylinder ein- und ausführbar ist, und einen Kolben umfasst. Der Puffermechanismus ist mit einer Teleskopschiene für eine Schublade befestigt, so dass beim Schließen der Schublade ein Anschlag der Teleskopschiene mit dem Kolben des Schließmechanismus in Kontakt bringbar ist, so dass eine Schließbewegung der Schublade durch den Puffermechanismus abgedämpft wird.

Aus der US 2 189 233 A ist ein Beschlagsystem gemäß dem Oberbegriff des Anspruches 1 bekannt. Die Dämpfungseinrichtung umfasst dort eine Schraubenfeder, die beim Schließen der Verschlussklappe durch deren Gewichtskraft zusammengedrückt werden kann. Die Schraubenfeder stützt sich an ihrem unteren Ende an einem feststehenden Sockel ab.

Weiterhin ist aus der EP 2 088 270 A1 ein Klippsystem bekannt, mit dem ein kolbenartiger Dämpfer an einem Gleitelement befestigt werden kann.

Aufgabe der vorliegenden Erfindung ist daher die Bereitstellung eines verbesserten, jedoch einfachen Beschlagsystems, das lediglich zu einem geringen oder zu gar keinem Stauraumverlust innerhalb des Möbelstücks bzw. des Schranks führt, günstig herzustellen ist, lediglich einen geringen Montageaufwand erfordert und einfach an unterschiedliche Verschlussklappengeometrien und Verschlussklappengewichte anpassbar ist.

Diese Aufgabe wird erfindungsgemäß mit den im Anspruch 1 angegebenen Merkmalen gelöst. Vorteilhafte Ausgestaltungen der Erfindung sind in den Unteransprüchen angegeben.

Bei dem erfindungsgemäßen Beschlagsystem ist in einem Endbereich eines Beschlagkörpers, der Bestandteil des Beschlagsystems ist, eine Dämpfungseinrichtung in den Beschlagkörper eingelassen. Dabei ist ein Führungsstift, der in einem Seitenbereich der Verschlussklappe vorgesehen ist, mit der Dämpfungseinrichtung in Kontakt bringbar, und die Dämpfungseinrichtung ist durch eine über den Führungsstift ausgeübte Gewichtskraft der Verschlussklappe beim Überführen der Verschlussklappe in eine Endstellung über eine Dämpfungsstrecke beaufschlagbar. Dabei übt die Dämpfungseinrichtung auf den Führungsstift eine Gegenkraft aus, die kleiner als die durch den Führungsstift auf die Dämpfungseinrichtung ausgeübte Gewichtskraft ist. Das erfindungsgemäße Beschlagsystem zeichnet sich dadurch aus, dass der Beschlagkörper im Endbereich im Querschnitt einen Hinterschnitt aufweist und im Bereich des Hinterschnitts elastisch ausgeführt ist, so dass die Dämpfungseinrichtung mittels des Hinterschnitts lösbar mit dem Beschlagkörper verbunden ist. "Hinterschnitt" bedeutet, dass die Seitenwände, die den Aufnahmeraum für die Dämpfungseinrichtung begrenzen, die Dämpfungseinrichtung hintergreifen und diese dadurch im Aufnahmeraum fixieren. Weiterhin ist beim erfindungsgemäßen Beschlagsystem eine Positionseinstellungseinrichtung für die Dämpfungseinrichtung in dem Beschlagkörper eingelassen und zum Einstellen der Position der Dämpfungseinrichtung relativ zum Beschlagkörper ausgebildet, wobei die Dämpfungseinrichtung an der Positionseinstellungseinrichtung anliegt.

Aufgrund dieser Ausführung des Beschlagsystems ist ein einfacher Austausch der Dämpfungseinrichtung möglich. Weiterhin ist keine darüber hinaus gehende Haltevorrichtung für die Dämpfungseinrichtung in dem Beschlagkörper notwendig, so dass der Beschlagkörper kostengünstig hergestellt werden kann.Ferner können unterschiedliche Dämpfungseinrichtungen mit unterschiedlichen Härtegraden bzw. mit unterschiedlichen Dämpfungskräften verwendet werden. Das erfindungsgemäße Beschlagsystem lässt sich somit für unterschiedliche Verschlussklappengeometrien und Verschlussklappengewichte verwenden, da lediglich die Dämpfungseinrichtung ausgetauscht und den entsprechenden Verschlussklappen angepasst werden muss.

Mittels des erfindungsgemäßen Beschlagsystems, das ganz oder zumindest überwiegend in die Wand, insbesondere Seitenwand des Möbelstücks eingelassen werden kann, wird der Stauraum des Möbelstücks lediglich in einem geringen Ausmaß oder gar nicht reduziert. Weiterhin kann sich die Verschlussklappe in einer gedämpften, d.h. gebremsten, Weise, insbesondere allein durch ihre Gewichtskraft, in ihre Endstellung bewegen. Dies ermöglicht einen sehr sanften Bewegungsabschluss und ein fast geräuschloses Überführen der Verschlussklappe in ihre Endstellung. Diese Endstellung ist vorzugsweise die Verschlussstellung, kann jedoch auch die Öffnungsstellung sein. Die Kosten des Beschlagsystems können niedrig gehalten werden. Aufgrund der Führung der in den Seitenbereichen der Verschlussklappe angeordneten Führungsstifte in der abgewinkelten oder gebogenen Führungskulisse ist kein kompliziertes Gestänge zwischen der Verschlussklappe und den Beschlagsystemen notwendig. Da kein Gestänge zum Koppeln des Beschlagsystems mit der Verschlussklappe verwendet wird, und da die Dämpfungseinrichtung vertieft im Bereich eines Endes des Beschlagkörpers angeordnet ist, steht die Dämpfungseinrichtung seitlich nicht über den Beschlagkörper vor. Das Beschlagsystem weist damit nur eine geringe Tiefe auf und kann in die Wände, insbesondere Seitenwände, des Möbelstücks eingelassen werden, ohne die Wände in unerwünschter Weise zu schwächen oder zu durchbrechen.

Durch die Einstellung der Position der Dämpfungseinrichtung über die Positionseinstellungseinrichtung kann die Position der Verschlussklappe in deren Endstellung eingestellt werden, so dass beispielsweise in der Endstellung die Verschlussklappe über ihren gesamten Umfang mit gleichmäßigem Abstand zum Korpus des Möbelstücks angeordnet ist.

Die Positionseinstellungseinrichtung kann beispielsweise durch einen Exzenter realisiert sein, der unterhalb der Dämpfungseinrichtung in dem Beschlagkörper integriert oder in eine Vertiefung in der Wand des Möbelstücks eingesetzt ist. Der Exzenter weist dabei eine Achse auf, um die der Exzenter drehbar gelagert ist. Durch Drehung des Exzenters um diese Drehachse wird aufgrund des Kontakts des Exzenters mit einer Stirnseite der Dämpfungseinrichtung die Position der Dämpfungseinrichtung relativ zum Beschlagkörper variiert.

Vorzugsweise umfasst die Dämpfungseinrichtung einen Dämpfungszylinder mit einer ausfahrbaren Kolbenstange, und die Dämpfungseinrichtung ist dadurch betätigbar, dass die Kolbenstange mittels des Führungsstifts der Verschlussklappe in den Dämpfungszylinder eingeschoben oder aus diesem herausgezogen wird.

Eine derartige Dämpfungseinrichtung stellt eine definierte Dämpfungsstrecke und eine definierte Gegenkraft bzw. Dämpfungskraft bereit. Die Dämpfung erfolgt dabei üblicherweise dadurch, dass beim Bewegen der Kolbenstange ein Fluid innerhalb des Dämpfungszylinders verschoben und/oder eine innerhalb des Dämpfungszylinders angeordnete Feder verformt wird. Die Kolbenstange ist dabei so vorgespannt, dass sie, wenn der Führungsstift der Verschlussklappe entfernt wird, in ihre Ausgangsstellung zurückgedrängt wird.

Vorzugsweise bestimmt die Endstellung der Dämpfungseinrichtung auch die Endstellung der Verschlussklappe. In diesem Fall ist für die Verschlussklappe kein separater Endanschlag erforderlich. Es ist jedoch auch denkbar, dass die Verschlussklappe kurz vor Erreichen ihrer Endstellung von der Dämpfungseinrichtung entkoppelt wird und damit mit erhöhter Schließkraft gegen einen Endanschlag bewegt wird.

Vorzugsweise weist der Beschlagkörper einen im wesentlichen U-förmigen Querschnitt mit zwei Seitenwänden, einer Rückwand und eine zur Front des Beschlagkörpers hin orientierten offenen Seite auf. Dabei wird die Führungskulisse durch zwei sich gegenüberstehende Innenflächen der Seitenwände gebildet. Dadurch ist der Beschlagkörper sehr kompakt ausführbar und kann darüber hinaus in eine entsprechend vorgesehene Vertiefung einer Seitenwand des Möbelstücks eingelassen werden, so dass der Stauraumverlust des Möbelstücks minimal ist.

Vorzugsweise gleicht der Querschnitt des Beschlagkörpers in dem Bereich, in dem die Dämpfungseinrichtung vorgesehen ist, im Wesentlichen dem Querschnitt des Beschlagkörpers, in dem die Führungskulisse vorgesehen ist. Dadurch kann der Beschlagkörper besonders einfach ausgebildet und folglich besonders kostengünstig hergestellt werden. Die Querausdehnung des Querschnitts des Beschlagkörpers in dem Bereich, in dem die Dämpfungseinrichtung vorgesehen ist, kann entweder größer oder kleiner als die Querausdehnung des Querschnitts des Beschlagkörpers in dem Bereich sein, in dem die Führungskulisse vorgesehen ist, so dass auf bereits vorhandene Dämpfungsreinrichtungen zurückgegriffen werden kann.

Die Erfindung wird nachfolgend anhand von Zeichnungen näher erläutert. Dabei zeigen im Einzelnen:
- Figur 1:: eine schematische räumliche Darstellung einer Ausführungsform des erfindungsgemäßen Beschlagsystems mit einer sich in Offenstellung befindlichen Verschlussklappe;
- Figur 1a:: eine Seitenansicht eines Teils einer Ausführungsform des erfindungsgemäßen Beschlagsystems mit einer integrierten und ausgefederten Dämpfungseinrichtung;
- Figur 2:: das in Figur 1 dargestellte Beschlagsystem, wobei sich die Verschlussklappe in einer Zwischenstellung zwischen einer Anfangsstellung und einer Endstellung befindet;
- Figur 3:: das in den Figuren 1 und 2 dargestellte Beschlagsystem, wobei sich die Verschlussklappe in einer Endstellung befindet;
- Figur 3a:: eine Seitenansicht gemäß Figur 1a, wobei sich die Dämpfungseinrichtung in ihrer zusammengeschobenen Endstellung befindet;
- Figur 4:: einen schematischen Querschnitt des vertikalen Schenkels des Beschlagkörpers längs der Linie I-I; und
- Figur 5:: einen schematischen Querschnitt des Beschlagkörpers im Endbereich mit eingesetztem Dämpfungszylinder, längs der Linie II-II von Figur 1.

In der folgenden Beschreibung wird davon ausgegangen, dass ein nicht dargestelltes Möbelstück, insbesondere ein Schrank oder Container, zwei vertikal ausgerichtete Seitenwände, eine horizontal ausgerichtete Bodenplatte und eine horizontal ausgerichtete Deckenplatte umfasst. Die Seitenwände, die Bodenplatte und die Deckenplatte umschließen einen Stauraum, der mittels einer Verschlussklappe 200 verschlossen werden kann. In dieser Schließstellung der Verschlussklappe 200 ist diese senkrecht zu den Seitenwänden, der Bodenplatte und der Deckenplatte des Schranks bzw. Möbelstücks orientiert.

Figur 1 zeigt eine Ausführungsform des erfindungsgemäßen Beschlagsystems zum Führen einer Verschlussklappe 200 in einer Seitenwand eines derartigen Möbelstücks. In der gegenüberliegenden Seitenwand des Möbelstücks ist ein entsprechendes, spiegelbildlich gestaltetes Beschlagsystem vorgesehen, so dass die Verschlussklappe 200 in ihren beiden Seitenbereichen entsprechend geführt wird.

Das Beschlagsystem umfasst einen Beschlagkörper 100, der in Figur 1 L-förmig mit einem ersten Schenkel 112 und einem zweiten Schenkel 114 ausgestaltet ist. Der Beschlagkörper 100 kann in einer Vertiefung einer Seitenwand des Möbelstücks eingelassen werden. Dabei wird im folgenden davon ausgegangen, dass der Beschlagkörper 100 in die Seitenwand des Möbelstücks so eingelassen wird, dass der erste Schenkel 112 parallel zu einer horizontalen oberen Kante der Seitenwand verläuft, so dass im montierten Zustand der erste Schenkel 112 auch eine horizontale Ausrichtung aufweist. Der zweite Schenkel 114 verläuft dann parallel zu einer vertikalen vorderen Kante der Seitenwand, so dass auch der zweite Schenkel 114 im montierten Zustand und bei entsprechender Ausrichtung des Möbelstücks eine vertikale Ausrichtung aufweist.

Der in Figur 1 dargestellte Beschlagkörper 100 weist einen im Wesentlichen U-förmigen Querschnitt auf. Figur 4 zeigt einen Schnitt in der Ebene I-I des Beschlagkörpers 100. Der U-förmige Querschnitt weist zwei Seitenwände 102, 102' eine Rückwand 104 und eine zur Front des Beschlagkörpers 100 hin orientierte offene Seite 106 auf. Dabei bilden zwei sich gegenüberstehende Innenflächen 103, 103' der zwei Seitenwände 102, 102' eine Führungskulisse 111 des Beschlagkörpers 100. Die Führungskulisse 110 verläuft bei dem in Figur 1 dargestellten Beschlagkörper 100 sowohl im horizontal ausgerichteten ersten Schenkel 112 als auch im dazu senkrecht verlaufenden zweiten Schenkel 114, so dass die Führungskulisse L-förmig abgewinkelt verläuft.

Die Führungskulisse 111 ist zum Aufnehmen von Führungsstiften 210a, 210b ausgebildet, die in Seitenbereichen 202 der Verschlussklappe 200 befestigt sind und seitlich über die Verschlussklappe 200 vorragen. Wie aus den Figuren 1 bis 3 ersichtlich, sind die Führungsstifte 210a, 210b S-förmig ausgebildet. Ein Ende der Führungsstifte 210a, 210b ist dabei in der Führungskulisse 110 des Beschlagkörpers 100 geführt, während das andere Ende der Führungsstifte 210a, 210b in einen beispielsweise aus Kunststoff oder Metall bestehenden Konsolenelement 211 befestigt ist, das in dem Seitenbereich 202 der Verschlussklappe 200 verankert und zumindest teilweise in diese eingelassen ist.

In der Darstellung der Figur 1 befindet sich die Verschlussklappe 200 in einer Anfangsstellung bzw. in einer Offenstellung, in der die zwei Führungsstifte 210a, 210b im oberen, horizontal ausgerichteten ersten Schenkel 112 des Beschlagkörpers 100 geführt sind. In dieser Stellung ist die Verschlussklappe 200 horizontal ausgerichtet und nahe unterhalb der Deckenplatte des Möbelstücks angeordnet.

Aufgrund des U-förmigen Querschnitts des Beschlagkörpers 100 kann dieser in dafür entsprechend vorgesehene Vertiefungen der Seitenwände des Möbelstücks eingesetzt werden, so dass das Beschlagsystem nicht oder lediglich nur ein wenig aus der Innenfläche der Seitenwand des Möbelstücks heraus ragt. Damit das Beschlagsystem nicht beliebig tief in die entsprechend vorgesehenen Vertiefungen der Seitenwände des Möbelstücks eingesetzt wird, sind Auflagen 108 bei dem Beschlagkörper 100 vorgesehen, die näherungsweise senkrecht zu seinen Seitenwänden 102, 102' verlaufen.

In dem in Figur 1 horizontal ausgerichteten ersten Schenkel 112 des Beschlagkörpers 100 ist ein Befestigungssockel 101 vorgesehen, der in eine entsprechende Vertiefung der Seitenwand des Möbelstücks eingesetzt wird und mit der Seitenwand verschraubt werden kann.

Das Beschlagsystem umfasst ferner eine Dämpfungseinrichtung, die durch einen Dämpfungszylinder 120 mit einer ausfahrbaren Kolbenstange 122 gebildet ist. Die Dämpfungseinrichtung 120, 122 ist im Bereich eines Endes 100' des zweiten Schenkels 114 in den Beschlagkörper 100 eingesetzt. Am freien Ende der Kolbenstange 122 ist ein Dämpferkopf 124 mit einem im Vergleich zum Querschnitt der Kolbenstange 122 vergrößerten Querschnitt angebracht. Die Kolbenstange 122 und der Dämpferkopf 124 ragen in die Führungskulisse 110 des Beschlagkörpers 100 hinein.

Figur 1a zeigt eine Seitenansicht eines Teils des zweiten Schenkels 114 des Beschlagkörpers 100. Die Kolbenstange 122 und der Dämpferkopf 124 ragen in die Führungskulisse 110 hinein, da sich die Kolbenstange 122 in einem ausgefahrenen Zustand befindet.

Figur 2 zeigt das in Figur 1 dargestellte Beschlagsystem, wobei sich die Verschlussklappe 200 in einer Zwischenstellung zwischen der in Figur 1 dargestellten Anfangsstellung und einer Endstellung befindet. In der Zwischenstellung der Verschlussklappe 200, die durch Herausziehen der Verschlusskappe 200 aus dem Korpus des Möbelstücks und durch anschließendes Absenken der Verschlussklappe 200 erreicht wird, befindet sich der Führungsstift 210a in der im zweiten Schenkel 114 angeordneten Führungskulisse 110, wohingegen der andere Führungsstift 210b in der im ersten Schenkel 112 angeordneten Führungskulisse geführt ist. Aufgrund dieser Anordnung der Führungsstifte 210a, 210b in der Führungskulisse 110 weist die Verschlussklappe 200 eine schräge Ausrichtung auf. Dabei ändert sich die Ausrichtung der Verschlussklappe 200 in Abhängigkeit der relativen Positionen der Führungsstifte 210a, 210b in der Führungskulisse 110.

Figur 3 zeigt das in den Figuren 1 und 2 dargestellte Beschlagsystem, wobei sich die Verschlussklappe 200 in einer Endstellung befindet. Die Endstellung der Verschlussklappe 200 wird dadurch erreicht, dass die Verschlussklappe 200 aus der in Figur 2 dargestellten Zwischenstellung etwas weiter nach unten in Richtung der Bodenplatte des Schranks gezogen/gedrückt wird, worauf dann die Verschlussklappe 200 allein durch ihre Gewichtskraft in ihre geschlossene Endstellung gleitet. Dabei bewegt sich der Führungsstift 210a auf die Dämpfungseinrichtung 120, 122 zu, und der andere Führungsstift 210b wird in der im ersten Schenkel 112 angeordneten Führungskulisse 110 in Richtung der im zweiten Schenkel 114 angeordneten Führungskulisse 110 geführt. Vor Erreichen der Endstellung der Verschlussklappe 200 kommt der Führungsstift 210a der Verschlussklappe 200 mit dem Dämpferkopf 124 in Kontakt. Über den Führungsstift 210a wird auf den Dämpferkopf 124 und somit auf die Kolbenstange 122 eine Gewichtskraft der Verschlussklappe 200 ausgeübt. Aufgrund der Gewichtskraft der Verschlussklappe 200 wird die Kolbenstange 122 in den Dämpfungszylinder 120 eingeschoben. Die Dämpfungseinrichtung übt dabei auf den Führungsstift 210a eine Gegenkraft aus, die kleiner als die durch den Führungsstift 210a auf die Dämpfungseinrichtung 120, 122 ausgeübte Gewichtskraft ist, so dass die Verschlussklappe 200 mit einer verminderten Geschwindigkeit in die Endstellung überführt wird.

Figur 3a zeigt eine Seitenansicht des zweiten Schenkels 114 des Beschlagsystems, wobei sich die Dämpfungseinrichtung in der maximal zusammengeschobenen Stellung und damit in ihrer Endstellung befindet. Der Dämpferkopf 124 bildet in dieser Endstellung einen Endanschlag für die Verschlussklappe 200, die sich dann in ihrer vertikalen Verschlussposition befindet.

Das in den Figuren 1 bis 3a dargestellte Beschlagsystem umfasst ferner eine Positionseinstelleinrichtung 130 in Form eines Exzenters 130. Die Positionseinstelleinrichtung 130 ist in den Beschlagkörper 100 eingelassen und ist dazu ausgebildet, die Position der Dämpfungseinrichtung 120, 122 in dem Beschlagkörper 100 einzustellen. Dazu ist der Dämpfungszylinder 120 längsverschiebbar im Beschlagkörper 100 aufgenommen. Die Positionseinstelleinrichtung 130 ist unmittelbar unterhalb des Dämpfungszylinders 120 angeordnet, so dass dieser mit seiner unteren Stirnfläche auf der Positionseinstelleinrichtung 130 aufliegt. Aufgrund der exzentrischen Ausgestaltung der Positionseinstelleinrichtung 130 kann durch eine Drehung der Positionseinstelleinrichtung 130 um eine senkrecht zur Rückwand 104 des Beschlagkörpers 10 orientierten Drehachse die Position des Dämpfungszylinders 120 in dem Beschlagkörper 100 variiert werden, so dass dadurch auch die Position der Verschlussklappe 200 bezüglich des Möbelstücks eingestellt werden kann.

Die Positionseinstelleinrichtung 130 ist über eine seitlich angeordnete Aussparung 109 des Beschlagkörpers 100 in den Beschlagkörper 100 einführbar.

In den Figuren 1, 1a und 2 ist dargestellt, dass der Beschlagkörper 100 in dem Endbereich 100' auf Höhe des der Positionseinstelleinrichtung 130 abgewandten Ende des Dämpfungszylinders 120 ein Absatz 107 vorgesehen ist. Aufgrund des Absatzes 107 weist der Beschlagkörper 100 in dem Endbereich 110' eine kleinere Tiefenausdehnung auf als in dem übrigen Bereich des Beschlagkörpers 100. In dem Endbereich 110 kann eine Abdeckung vor dem Dämpfungszylinder 120 angebracht werden, so dass der Dämpfungszylinder 120 von außen nicht sichtbar ist. Dabei geht die Auflage 108 des Beschlagkörpers 100 vorzugsweise bündig in die entsprechende Abdeckung über.

Aus Figur 5 ist ersichtlich, dass der Beschlagkörper 100 im Endbereich 100' im Querschnitt einen Hinterschnitt aufweist, so dass eine erste Querausdehnung Q1 der offenen Seite 106 des Beschlagkörpers 100 geringfügig kleiner ist als ein Durchmesser D des Dämpfungszylinders 120. Weiterhin ist eine zweite Ausdehnung Q2 des Beschlagkörpers 100 zumindest teilweise gleich groß bzw. größer als der Durchmesser D des Dämpfungszylinders 120, so dass der Dämpfungszylinder 120 zwischen den Seitenwänden 102, 102' Platz findet. Ein Teil des Beschlagkörpers 100 im Bereich des Hinterschnitts und somit im Endbereich 100' ist elastisch ausgeführt, so dass die Dämpfungseinrichtung in Form des Dämpfungszylinders 120 und der Kolbenstange 122 in das U-förmige Profil des Beschlagkörpers 100 hineingedrückt werden kann und die Dämpfungseinrichtung 120, 122 mit dem Beschlagkörper 100 durch eine Schnappverbindung lösbar verbunden ist.

Aufgrund der lösbaren Verbindung zwischen der Dämpfungseinrichtung 120, 122 und dem Beschlagkörper 100 kann die Dämpfungseinrichtung durch eine andere Dämpfungseinrichtung ausgetauscht werden, oder ein Beschlagkörper kann mit einer Dämpfungseinrichtung 120, 122 nachgerüstet werden. Die Dämpfungseinrichtung 120, 122 kann dabei um eine in den Figuren nicht dargestellte senkrecht zu einer Seitenwand 102, 102' des Beschlagkörpers 100 ausgerichtete Drehachse aus dem Beschlagkörper 100 herausgekippt werden.

### Bezuqszeichenliste

- 100: Beschlagkörper
- 100': Endbereich (des Beschlagkörpers)
- 101: Befestigungssockel (des Beschlagkörpers)
- 102, 102': Seitenwand (des Beschlagkörpers)
- 103, 103': Innenfläche (der Seitenwand des Beschlagkörpers)
- 104: Rückwand (des Beschlagkörpers)
- 106: offene Seite (des Beschlagkörpers)
- 107: Absatz
- 108: Auflage (des Beschlagkörpers)
- 109: Aussparung (des Beschlagkörpers)
- 110: Führungskulisse
- 112: erster Schenkel
- 114: zweiter Schenkel
- 120: Dämpfungszylinder (der Dämpfungseinrichtung)
- 122: Kolbenstange (der Dämpfungseinrichtung)
- 124: Dämpferkopf (der Dämpfungseinrichtung)
- 130: Positionseinstelleinrichtung, Exzenter
- 200: Verschlussklappe
- 202: Seitenbereich (der Verschlussklappe)
- 210a, 210b: Führungsstift
- 211: Konsolenelement
- D: Durchmesser des Dämpfungszylinders
- Q1: erste Querausdehnung
- Q2: zweite Querausdehnung

## Patentansprüche

1. Beschlagsystem zum Führen einer Verschlussklappe (200) eines Möbelstücks, mit einem Beschlagkörper (100), der an und/oder in einer Wand des Möbelstücks befestigbar ist, wobei der Beschlagkörper (100) eine abgewinkelte oder gebogene Führungskulisse (110) zum Aufnehmen von Führungsstiften (210a, 210b) aufweist, die in Seitenbereichen (202) der Verschlussklappe (200) vorgesehen sind, wobei das Beschlagsystem folgende Merkmale aufweist:
- eine Dämpfungseinrichtung (120, 122) ist in einem Endbereich (100') des Beschlagkörpers (100) in den Beschlagkörper (100) eingelassen;
- ein Führungsstift (210a) der Verschlussklappe (200) ist mit der Dämpfungseinrichtung (120, 122) in Kontakt bringbar; und
- die Dämpfungseinrichtung (120, 122) ist durch eine über den Führungsstift (210a) ausgeübte Gewichtskraft der Verschlussklappe (200) beim Überführen der Verschlussklappe (200) in eine Endstellung über eine Dämpfungsstrecke beaufschlagbar und übt auf den Führungsstift (210a) eine Gegenkraft aus, die kleiner als die durch den Führungsstift (210a) auf die Dämpfungseinrichtung (120, 122) ausgeübte Gewichtskraft ist,
wobei das Beschlagsystem **dadurch gekennzeichnet ist, dass** der Beschlagkörper (100) im Endbereich (100') im Querschnitt einen Hinterschnitt aufweist und im Bereich des Hinterschnitts elastisch ausgeführt ist, so dass die Dämpfungseinrichtung (120, 122) mittels des Hinterschnitts lösbar mit dem Beschlagkörper (100) verbunden ist, und dass eine Positionseinstellungseinrichtung (130) für die Dämpfungseinrichtung (120, 122) in dem Beschlagkörper (100) eingelassen und zum Einstellen der Position der Dämpfungseinrichtung (120, 122) relativ zum Beschlagkörper (100) ausgebildet ist, wobei die Dämpfungseinrichtung (120, 122) an der Positionseinstellungseinrichtung (130) anliegt.

2. Beschlagsystem nach Anspruch 1, **dadurch gekennzeichnet, dass** die Dämpfungseinrichtung (120, 122) einen Dämpfungszylinder (120) mit einer ausfahrbaren Kolbenstange (122) umfasst und dadurch betätigbar ist, dass die Kolbenstange (122) mittels des Führungsstifts (210a) der Verschlussklappe (200) in den Dämpfungszylinder (120) eingeschoben oder aus diesem herausgezogen wird.

3. Beschlagsystem nach einem der vorangehenden Ansprüche, **dadurch gekennzeichnet, dass** die in eine Endstellung überführte Dämpfungseinrichtung (120, 122) einen Endanschlag für die Verschlussklappe (200) bildet.

4. Beschlagsystem nach einem der vorangehenden Ansprüche, **gekennzeichnet durch** die weiteren Merkmale:
- der Beschlagkörper (100) weist einen im Wesentlichen U-förmigen Querschnitt mit zwei Seitenwänden (102, 102'), einer Rückwand (104) und eine zur Front des Beschlagkörpers (100) orientierten offenen Seite (106) auf; und
- die Führungskulisse (110) ist **durch** zwei sich gegenüberstehenden Innenflächen (103, 103') der zwei Seitenwände (102, 102') gebildet.

5. Beschlagsystem nach einem der Ansprüche 2 bis 4, **gekennzeichnet durch** die folgenden Merkmale:
- eine erste Querausdehnung (Q1) einer offenen Seite (106) des Beschlagkörpers (100) im Endbereich (100') ist geringfügig kleiner als ein Durchmesser (D) des Dämpfungszylinders (120);
- eine zweite Querausdehnung (Q2) des Beschlagkörpers (100) im Bereich des Hinterschnitts ist zumindest teilweise gleich groß oder größer als der Durchmesser (D) des Dämpfungszylinders (120).

6. Beschlagsystem nach einem der vorangehenden Ansprüche, **dadurch gekennzeichnet, dass** der Bereich des Beschlagkörpers (100), in dem die Dämpfungseinrichtung (120, 122) vorgesehen ist, eine geradlinige Verlängerung der Führungskulisse (110) ist.

7. Beschlagsystem nach einem der vorangehenden Ansprüche, **dadurch gekennzeichnet, dass** der Querschnitt des Beschlagkörpers (100) in dem Bereich, in dem die Dämpfungseinrichtung (120, 122) vorgesehen ist, im Wesentlichen dem Querschnitt des Beschlagkörpers (100) gleicht, in dem die Führungskulisse (110) vorgesehen ist.

8. Beschlagsystem nach einem der vorangehenden Ansprüche, **dadurch gekennzeichnet, dass** die Dämpfungseinrichtung (120, 122) um eine senkrecht zu einer Seitenwand des Beschlagkörpers (100) ausgerichteten Drehachse aus dem Beschlagkörper (100) kippbar ist.

9. Möbelstück, umfassend:
- zwei Seitenwände;
- eine Verschlussklappe (200) mit zwei Seitenbereichen (202) zum Verschließen einer Öffnung des Möbelstücks;
- zwei Führungsstifte in jedem Seitenbereich (202) der Verschlussklappe (200),
**gekennzeichnet durch** die weiteren Merkmale:
- in oder an den Seitenwänden des Möbelstücks ist jeweils ein Beschlagsystem nach einem der Ansprüche 1 bis 8 angebracht oder in vorbestimmte Vertiefungen eingelassen; und
- die beiden an jedem Seitenbereich (202) angeordneten Führungsstifte (210a, 210b) der Verschlussklappe (200) sind in den jeweiligen Führungskulissen (210a, 210b) geführt.

## Claims

1. Fitting system for guiding a closure flap (200) of a piece of furniture, comprising a fitting body (100) which can be fastened to and/or in a wall of the piece of furniture, the fitting body (100) comprising an angled or bent guide slot (110) for receiving guide pins (210a, 210b) which are provided in side regions (202) of the closure flap (200), the fitting system having the following features:
- in an end region (100') of the fitting body (100) a damping device (120, 122) is embedded in the fitting body (100);
- a guide pin (210a) of the closure flap (200) can be brought into contact with the damping device (120, 122); and
- a weight of the closure flap (200), exerted via the guide pin (210a), can be applied to the damping device (120, 122) over a damping distance when the closure flap (200) is transferred into an end position and the damping device exerts a counterforce on the guide pin (210a), which counterforce is smaller than the weight exerted on the damping device (120, 122) by the guide pin (210a),
the fitting system being **characterised in that** the fitting body (100) has an undercut in cross section in the end region (100') and is resilient in the region of the undercut, such that the damping device (120, 122) is releasably connected to the fitting body (100) by means of the undercut, and that a position adjustment device (130) for the damping device (120, 122) is embedded in the fitting body (100) and designed to adjust the position of the damping device (120, 122) relative to the fitting body (100), wherein the damping device (120, 122) rests against the position adjustment device (130).

2. Fitting system according to claim 1, **characterised in that** the damping device (120, 122) comprises a damping cylinder (120) comprising an extendable piston rod (122) and can be actuated **in that**, by means of the guide pin (210a) of the closure flap (200), the piston rod (122) is inserted into the damping cylinder (120) or withdrawn therefrom.

3. Fitting system according to either of the preceding claims, **characterised in that** the damping device (120, 122) transferred into an end position forms an end stop for the closure flap (200).

4. Fitting system according to any of the preceding claims, **characterised by** the following further features:
- the fitting body (100) has a substantially U-shaped cross-section comprising two side walls (102, 102'), a back wall (104) and an open side (106) oriented towards the front of the fitting body (100); and
- the guide slot (110) is formed by two opposing inner faces (103, 103') of the two side walls (102, 102').

5. Fitting system according to any of claims 2 to 4, **characterised by** the following features:
- a first transverse extension (Q1) of an open side (106) of the fitting body (100) in the end region (100') is slightly smaller than a diameter (D) of the damping cylinder (120);
- a second transverse extension (Q2) of the fitting body (100) in the region of the undercut is the same size or larger than the diameter (D) of the damping cylinder (120), at least in part.

6. Fitting system according to any of the preceding claims, **characterised in that** the region of the fitting body (100) in which the damping device (120, 122) is provided is a straight prolongation of the guide slot (110).

7. Fitting system according to any of the preceding claims, **characterised in that** the cross-section of the fitting body (100) in the region in which the damping device (120, 122) is provided is substantially the same as the cross-section of the fitting body (100) in which the guide slot (110) is provided.

8. Fitting system according to any of the preceding claims, **characterised in that** the damping device (120, 122) can be tipped out of the fitting body (100) about an axis of rotation oriented perpendicular to a side wall of the fitting body (100).

9. Piece of furniture comprising:
- two side walls;
- a closure flap (200) comprising two side regions (202) for closing an opening of the piece of furniture;
- two guide pins in each side region (202) of the closure flap (200),
**characterised by** the following further features:
- a fitting system according to any of claims 1 to 8 is mounted in or on the side walls of the piece of furniture or embedded in predetermined recesses; and
- the two guide pins (210a, 210b), arranged at each side region (202), of the closure flap (200) are guided in the respective guide slots (210a, 210b).

## Revendications

1. Système de ferrure pour le guidage d'un volet de fermeture (200) d'un meuble, comprenant un corps de ferrure (100) qui est susceptible d'être fixé sur et/ou dans une paroi du meuble, dans lequel le corps de ferrure (100) comprend une glissière de guidage (110) coudée ou cintrée pour recevoir des pions de guidage (210a, 210b) qui sont prévus dans des zones latérales (202) du volet de fermeture (200), et le système de ferrure comprend les éléments techniques suivants :
- un système d'amortissement (120, 122) est intégré dans le corps de ferrure (100) dans une région terminale (100') du corps de ferrure (100) ;
- un pion de guidage (210a) du volet de fermeture (200) est susceptible d'être amené en contact avec le système d'amortissement (120, 122) ; et
- le système d'amortissement (120, 122) est susceptible d'être sollicité, lors du transfert du volet de fermeture (200) jusque dans une position finale et via un trajet d'amortissement, par une force pondérale du volet de fermeture (200) exercée via le pion de guidage (210a) et exerce sur le pion de guidage (210a) une force contraire, qui est plus faible que la force pondérale exercée via le pion de guidage (210a) sur le système d'amortissement (120, 122),
dans lequel le système de ferrure est **caractérisé en ce que** le corps de ferrure (100) comprend dans la région tenninale (100') en section transversale une contre-dépouille et est réalisé de manière élastique dans la région de la contre-dépouille, de sorte que le système d'amortissement (120, 122) est relié au moyen de la contre-dépouille de façon détachable avec le corps de ferrure (100), et **en ce qu'**un système de réglage de position (130) pour le système d'amortissement (120, 122) est intégré dans le corps de ferrure (100) et est réalisé pour régler la position du système d'amortissement (120, 122) par rapport au corps de ferrure (100), dans lequel le système d'amortissement (120, 122) est appliqué contre le système de réglage de position (130).

2. Système de ferrure selon la revendication 1, **caractérisé en ce que** le système d'amortissement (120, 122) inclut un cylindre d'amortissement (120) avec une tige de piston déployable (122), et est susceptible d'être actionné par le fait que la tige de piston (122) est rétractée dans le cylindre d'amortissement (120) ou extraite hors de celui-ci au moyen du pion de guidage (210a) du volet de fermeture (200).

3. Système de ferrure selon l'une des revendications précédentes, **caractérisé en ce que** le système d'amortissement (120, 122) transféré dans une position terminale forme une butée terminale pour le volet de fermeture (200).

4. Système de ferrure selon l'une des revendications précédentes, **caractérisé par** les autres caractéristiques :
- le corps de ferrure (100) comprend une section transversale sensiblement en forme de U avec deux parois latérales (102, 102'), une paroi postérieure (104), et un côté ouvert (106) orienté vers la partie frontale du corps de ferrure (100) ; et
- la glissière de guidage (110) est formée par deux surfaces intérieures (103, 103') mutuellement opposées des de paroi latérale (102, 102').

5. Système de ferrure selon l'une des revendications 2 à 4, **caractérisé par** les caractéristiques suivantes :
- une première extension transversale (Q1) d'un côté ouvert (106) du corps de ferrure (100) dans la région terminale (100') est légèrement plus petite qu'un diamètre (D) du cylindre d'amortissement (120) ;
- une seconde extension transversale (Q2) du corps de ferrure (100) dans la région de la contre-dépouille est au moins partiellement aussi grande ou plus grande que le diamètre (D) du cylindre d'amortissement (120).

6. Système de ferrure selon l'une des revendications précédentes, **caractérisé en ce que** la région du corps de ferrure (100) dans laquelle est prévu le système d'amortissement (120, 122) est un prolongement rectiligne de la glissière de guidage (110).

7. Système de ferrure selon l'une des revendications précédentes, **caractérisé en ce que** la section transversale du corps de ferrure (100), dans la région dans laquelle est prévu le système d'amortissement (120, 122), est sensiblement égale à la section transversale du corps de ferrure (100) dans laquelle est prévue la glissière de guidage (110).

8. Système de ferrure selon l'une des revendications précédentes, **caractérisé en ce que** le système d'amortissement (120, 122) est susceptible d'être basculé hors du corps de ferrure (100) autour d'un axe de rotation orienté perpendiculairement à une paroi latérale du corps de ferrure (100).

9. Meuble, incluant :
- deux parois latérales ;
- un volet de fermeture (200) avec deux zones latérales (202) pour fermer une ouverture du meuble ;
- deux pions de guidage dans chaque zone latérale (202) du volet de fermeture (200),
**caractérisé par** les autres caractéristiques :
- un système de ferrure respectif selon l'une des revendications 1 à 8 est rapporté ou intégré dans des renfoncements prédéterminés dans ou sur les parois latérales du meuble ; et
- les deux pions de guidage (210a, 210b) du volet de fermeture (200), agencés au niveau de chaque zone latérale (202), sont guidés dans les glissières de guidage respectives (210a, 210b).
